# EUROPÄISCHE PATENTSCHRIFT

(11) **EP 0 635 430 B1**
(45) Veröffentlichungstag und Bekanntmachung des Hinweises auf die Patenterteilung: **25.09.1996**
(21) Anmeldenummer: 94111042.1
(22) Anmeldetag: 15.07.1994
(51) Int. Cl.: B65B 69/00

(54) **Vorrichtung zum Beschicken einer Müllsortiereinrichtung mit dem Inhalt von Müllsäcken**
Device for feeding a waste sorting plant with the contents of garbage bags
Dispositif pour alimenter une installation de tri de déchets avec les contenus de sacs-poubelles

(30) Priorität: 16.07.1993 DE 4323952
(43) Veröffentlichungstag der Anmeldung: 25.01.1995
(73) Patentinhaber: Gassner, Benno, D-85655 Göggenhofen (DE)
(72) Erfinder: Gassner, Benno, D-85655 Göggenhofen (DE)
(74) Vertreter: Hieke, Kurt

(56) Entgegenhaltungen:
- DE-A- 2 325 203
- FR-A- 2 307 634
- FR-A- 2 530 972
- GB-A- 2 206 297

## Beschreibung

Die Erfindung betrifft eine Vorrichtung zur Beschickung einer Müllsortiereinrichtung mit dem Inhalt von Müllsäcken gemäß dem Oberbegriff des Anspruchs 1.

Bei der umweltschonenden Müllbeseitigung muß der Inhalt der Müllsäcke sortiert werden. Diese Sortierung muß nach Augenschein vorgenommen werden, weshalb es üblich ist, den aus den Säcken entnommenen Müll auf einem Sortierband an den die Sortierung durchführenden Personen vorbeizutransportieren.

Dabei wird bisher so verfahren, daß die Müllsäcke von Hand geöffnet und auf das Sortierband entleert werden. Eine Automatisierung dieses Arbeitsschrittes ist daran gescheitert, daß die Müllsäcke nicht gleichmäßig gefüllt sind und eine selbsttätig arbeitende Vorrichtung eine gleichmäßige Versorgung des Sortierbandes nicht erwarten läßt. Außerdem sind entsprechend dem sehr unterschiedlichen Inhalt der Müllsäcke Stau- und Verstopfungserscheinungen bei selbsttätig arbeitenden Vorrichtungen zum Entleeren der Müllsäcke und zur Weiterleitung des Mülls an die Sortiereinrichtung zu befürchten.

Der Erfindung liegt die Aufgabe zugrunde, eine Vorrichtung der eingangs genannten Art zu schaffen, bei der ein entstehender Materialstau selbsttätig aufgelöst wird, so daß angelieferte Müllsäcke ohne Rücksicht auf eine mögliche Stau- oder Verstopfungsgefahr an die Vorrichtung übergeben werden können, in der sie selbsttätig geöffnet und sie und ihr Inhalt relativ gleichmäßig an die Sortiereinrichtung übergeben werden.

Die Lösung dieser Aufgabe besteht darin, daß die sich an eine Zubringervorrichtung für die Müllsäcke anschließende, schräg ansteigende und zur Auflage und dem Transport von Müllsäcken und deren Inhalt geeignete Förderbahn mit ihrem oberen Ende über der Beschickungsstelle eines den Sortierbereich durchquerenden Förderers endet, daß über der Förderbahn nahe ihrem oberen Ende der um eine die Förderbahn überquerende Achse verschwenkbare Abweisrechen angeordnet ist, dessen Zinken sich in einer Aufnahmestellung der Förderbahn schräg abwärts entgegen der Förderrichtung der Förderbahn annähern und aus dieser Aufnahmestellung entgegen der Förderrichtung in eine von der Förderbahn abgehobene Rückwurfstellung bewegbar sind, daß der Abweisrechen zu einer zwischen der Aufnahmestellung und der Rückwurfstellung hin- und hergehenden Bewegung antreibbar ist, daß sich von einer auf den Abweisrechen in Förderrichtung folgenden Lagerung aus die Zwischenräume zwischen den Zinken durchgreifend und entgegen der Förderrichtung ihren Abstand von der Förderbahn vergrößernd, die den Müllsäcken zugeordneten Aufreißvorrichtungen erstrecken, die jeweils aus einer Grundposition um eine die Förderbahn überquerende gemeinsame Achse entgegen einer Rückstellkraft verschwenkbar sind, und daß die Förderbewegung längs der Zubringervorrichtung in Abhängigkeit von einem den Materialfluß längs der Förderbahn überwachenden Organ regelbar ist.

Die Zubringervorrichtung transportiert die Müllsäcke zur schrägen Förderbahn, wo sie gegen die Aufreißvorrichtungen bewegt und in den sich in Förderrichtung verjüngenden Zwischenraum zwischen den Aufreißvorrichtungen und der Förderbahn bis zum Abweisrechen bewegt werden. Durch die Rückwurfbewegung des Abweisrechens werden die Müllsäcke von den Aufreißvorrichtungen aufgerissen, so daß anschließend die aufgerissenen Müllsäcke und deren Inhalt am Ende der Förderbahn auf die Sortiereinrichtung abgeworfen werden. Dabei kann je nach Art des Mülls der Abweisrechen mehrere Schwingbewegungen ausführen, bis sich der Müll vollständig entleert und den Bereich des Abweisrechens verlassen hat. Die pro Zeiteinheit an die Sortiereinrichtung abgegebene Müllmenge kann bei einer bevorzugten Ausführungsform durch Veränderung des Abstandes zwischen dem Abweisrechen und der Förderbahn eingestellt werden.

Aus der GB-A-22 06 297 ist eine Vorrichtung ersichtlich. die ebenfalls einen aufsteigenden Förderer und eine Aufreißvorrichtung besitzt, die als ein umlaufendes, mit Zinken versehenes Kettengliederband ausgeführt und unter dem Einfluß seines Gewichts gegen den Förderer schwenkbar gelagert ist. Aus dieser Position kann die Aufreißvorrichtung auch in eine unwirksame Stellung verschwenkt und in dieser festgehalten werden. Diese bekannte Vorrichtung hat den Nachteil, daß bei ungleichmäßig gefüllten Müllsäcken die Aufreißvorrichtung durch einen prall gefüllten Müllsack daran gehindert werden kann, einen geringer gefüllten Müllsack überhaupt zu erfassen, so daß dieser die Aufreißvorrichtung ungeöffnet passieren kann.

Aus der DE-A-23 25 203 ist eine Vorrichtung der eingangs genannten Art bekannt, bei der über einem horizontal verlaufenden Förderer für Müllsäcke eine Aufreißvorrichtung angeordnet ist, die heb- und senkbare Haken aufweist, die in abgesenktem Zustand die Müllsäcke aufhalten, worauf dann eine Gruppe von Messern im wesentlichen in Laufrichtung gegen die Haken bewegt wird und die Müllsäcke zerschneidet. Anschliessend werden die Messer in der Gegenrichtung zurückbewegt, wobei sie aufgrund einer sperrklinkenartigen Lagerung beim Auftreffen auf Hindernisse ausweichen können. In der Endphase dieser Rückwärtsbewegung wird die Bewegung durch ein Zugglied auf die Haken übertragen, die dadurch angehoben werden und aus dem Transportbereich des auf dem Förderer bewegten Materials herausbewegt werden. Auch bei dieser Vorrichtung ist nicht gewährleistet, daß alle auf dem Förderer transportierten Müllsäcke zuverlässig geöffnet werden, nachdem der Verfahrensablauf Phasen aufweist, in denen der Transportbereich voll geöffnet ist.

Sollte sich bei der erfindungsgemäßen Vorrichtung im Bereich des Abweisrechens und der Aufreißvorrichtungen ein Stau bilden oder ein größerer Müllsack oder eine Müllsackgruppe in diesen Bereich gelangen, wird dies durch ein geeignetes Überwachungsorgan, z.B. eine Tastvorrichtung, festgestellt, wodurch die Geschwindigkeit der Zubringervorrichtung reduziert oder die Zubringervorrichtung gänzlich stillgesetzt werden kann. Nach einer bevorzugten Ausführungsform ist die Förderbewegung längs der Zubringervorrichtung in Abhängigkeit von der Winkelstellung der Aufreißvorrichtungen in Bezug auf deren Grundposition regelbar, wobei jede der Aufreißvorrichtungen mit einem Hebel versehen ist und in der Bahn dieser Hebel ein allen Hebeln zugeordnetes, die Regelung der Förderbewegung beeinflussendes Tastorgan angeordnet ist. Weitere Müllsäcke werden erst dann auf die schräge Förderbahn gelangen, wenn das Überwachungsorgan anzeigt, daß sich der Stau aufgelöst oder ausreichend verringert hat.

Für den Fall, daß die Müllsäcke sperrige Gegenstände enthalten, die den Abweisrechen nicht passieren können, kann der Druck auf den Abweisrechen einen vorgegebenen Grenzwert überschreiten. Für diesen Fall kann die Vorrichtung nach einer vorteilhaften Ausgestaltung so ausgebildet sein, daß die Zinken des Abweisrechens um eine zu dessen Schwenkachse parallele und in der Aufnahmestellung entgegen der Förderrichtung vor der Schwenkachse liegende Achse beweglich an einem um die Schwenkachse verschwenkbaren Hebel gelagert und durch eine bei Überlastung spannbare Feder entgegen der Förderrichtung in ihrer Grundstellung festgehalten sind, wobei die Anordnung so getroffen ist, daß sich beim Spannen der Feder die Zinken von der Förderbahn abheben.

Eine andere Lösungsmöglichkeit besteht darin, daß die Zinken des Abweisrechens um eine zu dessen Schwenkachse parallele und in der Aufnahmestellung entgegen der Förderrichtung vor der Schwenkachse und vor den freien Zinkenenden liegende Achse beweglich an einem um die Schwenkachse verschwenkbaren Hebel gelagert und durch eine Stellvorrichtung für eine vorgegebene Zeitspanne aus ihrer Grundstellung in Förderrichtung verstellbar sind, daß die Stellvorrichtung durch ein Signal ausgelöst wird, das von einer in Förderrichtung auf den Abweisrechen folgenden Sensoreinrichtung abgegeben wird, sofern der Materialfluß auf der Förderbahn während einer vorgegebenen Zeitspanne unterbrochen bleibt.

Vorzugsweise verlaufen die Zinken des Abweisrechens in einem leicht stumpfen Winkel entgegen der Förderrichtung gegen die Förderbahn und ihre freien Enden sind derart abgebogen, daß sie stärker entgegen der Förderrichtung gegen die Förderbahn geneigt sind. Damit wird erreicht, daß der Abweisrechen die Müllsäcke sicher untergreifen kann.

Nach einer weiteren zweckmäßigen Ausführungsform sind die Aufreißvorrichtungen mit Schneidzinken versehene Messerbalken, sie können aber auch mit motorisch angetriebenen Schneid- oder Reißwerkzeugen versehen sein. So können die Aufreißvorrichtungen mit motorisch angetriebenen Sägeblättern oder Sägeketten versehen sein. Dabei besteht eine vorteilhafte Weiterbildung darin, daß die motorisch angetriebenen Aufreißwerkzeuge hin- und hergehend antreibbar sind.

Eine besonders vorteilhafte Ausgestaltung besteht dabei darin, daß die Aufreißwerkzeuge sich zumindest dann in Förderrichtung bewegen, wenn der Abweisrechen sich von seiner Aufnahmestellung in seine Rückwurfstellung bewegt.

Vorzugsweise sind die Förderbewegung längs der Förderbahn und die Schwingbewegung des Abweisrechens aufeinander abgestimmt sind, damit alle ankommenden Müllsäcke von der Schwingbewegung erfaßt werden. Es hat sich als zweckmäßig erwiesen, daß längs der Förderbahn mit gleichmäßigem Abstand voneinander angeordnete Greifer für die Müllsäcke bewegbar sind und daß die Antriebsorgane so ausgelegt sind, daß während einer Bewegung eines Greifers über eine diesem Abstand entsprechende Strecke der Abweisrechen zumindest eine vollständige Schwingbewegungen ausführt, vorzugsweise aber zumindest zwei vollständige Schwingbewegungen, wodurch auch nur teilweise gefüllte Säcke erfaßt werden können.

Nach einer weiteren vorteilhaften Ausgestaltung ist die Grundposition der Aufreißvorrichtungen einstellbar.

Eine besonders vorteilhafte Ausführungsform besteht darin, daß das im Wirkungsbereich der Aufreißvorrichtungen befindliche obere Ende der Förderbahn durch mit Abstand voneinander schräg zur Förderrichtung verlaufende Gitterstäbe gebildet wird, wobei vorzugsweise zwei Gruppen von jeweils zueinander parallelen Gitterstäben derart angeordnet sind, daß ihre in Förderrichtung weisenden Enden einander in der Mitte der Förderbahn benachbart sind. Es besteht dadurch die Möglichkeit, daß kleine Teile, wie z.B. Flaschenverschlüsse oder dergl. durch die Lücken zwischen den Gitterstäben hindurchfallen und gesondert abtransportiert und gegebenenfalls als Restmüll deponiert werden können, ohne den nach Augenschein durchgeführten Sortiervorgang zu belasten. Die schräge Anordnung der Gitterstäbe unterstützt den Weitertransport von Teilen, die teilweise in die Lücken der Gitterstäbe eingreifen, aber wegen ihrer Größe nicht durch die Lücken hindurchfallen können.

Anhand der nun folgenden Beschreibung der in der Zeichnung dargestellten Ausführungsbeispiele der Erfindung wird diese näher erläutert.

Es zeigt:
- Fig. 1: einen Vertikalschnitt durch eine erste Ausführungsform einer erfindungsgemäßen Vorrichtung in Verbindung mit einem Müllsortierband,
- Fig. 2: eine Ansicht von oben auf einen Teil des Abwurfendes der Vorrichtung mit einer ersten Variante der Aufreißvorrichtungen,
- Fig. 3: eine der Fig. 2 entsprechende Ansicht mit einer zweiten Variante der Aufreißvorrichtung,
- Fig. 4: eine den Fig. 2 und 3 entsprechende Ansicht mit einer dritten Variante der Aufreißvorrichtung,
- Fig. 5: eine der Fig. 1 entsprechende Darstellung einer zweiten Ausführungsform der erfindungsgemäßen Vorrichtung,
- Fig. 6: eine schematische Seitenansicht einer Variante der Vorrichtung mit einer automatischen Absonderung von Kleinteilen und
- Fig. 7: das obere Ende der Föderbahn bei der in Fig. 6 gezeigten Vorrichtung.

In den Fig. 1 und 5 bezeichnet 10 eine Müllsortiereinrichtung in Form eines Müllsortierbandes, auf welches der zu sortierende Müll abgeworfen wird.

Der zu sortierende Müll wird in verschlossenen Müllsäcken angeliefert, weshalb die erfindungsgemäße, insgesamt mit 12 bezeichnete Vorrichtung die Aufgabe hat, die angelieferten Säcke automatisch zu erfassen, zu öffnen und den Müll zusammen mit den Säcken auf die Sortiereinrichtung 10 abzuwerfen, wobei Staus und Verstopfungen im Bereich der Vorrichtung 12 vermieden werden sollen und die Abgabe des Mülls an die Sortiereinrichtung 10 deren Verarbeitungskapazität anpaßbar sein soll.

Zur Aufnahme der Müllsäcke dient eine Zubringervorrichtung 14 in Form eines endlosen Bandes oder eines Kratzbodens, auf die die Müllsäcke ungeordnet abgeworfen werden können. Von dieser Zubringervorrichtung 14 werden die Müllsäcke an eine schräg ansteigende Förderbahn 16 herangeführt, die beim gezeigten Beispiel als Kratzboden ausgeführt ist, der von in Förderrichtung in gleichmäßigen Abständen aufeinanderfolgenden, mit Antriebsketten 18 verbundenen Greiferleisten 20 überquert wird. Die von der Zubringervorrichtung 14 an die Förderbahn 16 herangeführten Säcke werden von den Greiferleisten 18 erfaßt und auf der Förderbahn 16 nach oben geschoben, wo ihr Weg durch einen Abweisrechen 22 begrenzt wird. Die Zubringervorrichtung 14 und die Förderbahn 16 werden zu beiden Seiten von Begrenzungswänden 24 eingeschlossen, so daß die Müllsäcke wie in einem Kanal geführt werden. Die nicht näher dargestellte tragende Grundkonstruktion der Vorrichtung 12 weist zu beiden Seiten der Förderbahn 16 zwei vertikale Führungen 26 auf, die zur Führung vertikal verstellbarer Lagersäulen 28 dienen, an deren oberen Enden um eine horizontale, quer zur Führungsrichtung der Förderbahn 16 verlaufende Achse 30 verschwenkbar der Abweisrechen 22 gelagert ist, der durch einen nicht dargestellten Antrieb eine hin- und hergehende Schwingbewegung zwischen einer in den Fig. 1 und 5 gezeigten Aufnahmestellung und einer gegenüber dieser Aufnahmestellung in einer entgegen der Förderrichtung der Förderbahn 16 gelegenen Rückwurfstellung ausführen kann. In der Aufnahmestellung des Abweisrechens 22 verlaufen bei der Ausführungsform nach Fig. 1 die Zinken 32 des Abweisrechens 22 in einem leicht stumpfen Winkel entgegen der Förderrichtung gegen die Förderbahn 16, wobei die freien Enden der Zinken 32 stärker entgegen der Förderrichtung abgebogen und gegen die Förderbahn geneigt sind, so daß sie die ankommenden Müllsäcke unabhängig von ihrer Größe gut untergreifen können.
Unterhalb der Lagerung für den Abweisrechen 22 ist an jeder Lagersäule 28 jeweils ein Lagerbügel 34 befestigt, wobei zwischen den beiden Lagerbügeln 34 mit unterschiedlich großem Abstand in Förderrichtung auf die Zinken 32 des Abweisrechens 22 folgend Achsen 36 bzw. 38 angeordnet sind. Die Achse 36 ist mit wesentlich geringerem Abstand über der Förderbahn 16 angeordnet als die Achse 30 des Abweisrechens 22. Sie trägt verschwenkbar eine Gruppe von Aufreißvorrichtungen 40, die jeweils durch die Zwischenräume zwischen den Zinken 32 hindurchgreifen und sich in einer der Förderbahn 16 benachbarten Grundstellung entgegen der Förderrichtung von der Förderbahn 16 entfernen, wobei die freien Enden der Aufreißvorrichtungen 40 von der Förderbahn 16 weggebogen sein können, um sicherzustellen, daß die Müllsäcke auf der Förderbahn 16 in jeder Lage in den Zwischenraum zwischen den Aufreißvorrichtungen 40 und der Förderbahn 16 einlaufen. Annähernd in Föderrichtung sind die Aufreißvorrichtungen 40 über die Achse 36 hinaus unter Bildung von Hebeln 42 verlängert.

Je nach Lage und Größe der längs der Förderbahn 16 beförderten Müllsäcke können eine Aufreißvorrichtung 40 oder auch mehrere Aufreißvorrichtungen 40 durch die ankommenden Säcke aus ihrer Grundstellung in den Fig. 1 und 5 entgegen dem Uhrzeigersinn verschwenkt werden. Durch diese Schwenkbewegung wird der Hebel 42 der jeweils aus der Grundstellung verschwenkten Aufreißvorrichtung gegen ein Anschlagrohr 44 bewegt, das von um die Achse 38 verschwenkbaren Armen 46 getragen wird und durch eine an einem der Lagerbügel 34 und dem zugeordneten Arm 46 angreifende Zugfeder 48 in seine dargestellte Grundstellung gezogen wird. Der Winkelausschlag der durch die Arme 46 und das Anschlagrohr 44 gebildeten Anschlagvorrichtung um die Achse 38 wird jeweils durch die Aufreißvorrichtung 40 bestimmt, die ihrerseits innerhalb der Gruppe aller Aufreißvorrichtungen 40 den größten Winkelausschlag um die Achse 38 ausführt. Dieser Winkelausschlag ist kennzeichnend für die Anfüllung des Zwischenraums zwischen den Aufreißvorrichtungen 40 und der Förderbahn 16. Um einen Stau oder eine Verstopfung zu verhindern, wird der Winkelausschlag der Anschlagvorrichtung 44, 46 zur Regelung der Laufgeschwindigkeit der Zubringervorrichtung 14 eingesetzt. Dabei kann jede beliebige Verfahrensweise eingesetzt werden, z.B. kann die Regelgröße elektrisch oder - wie gezeigt - mechanisch übertragen werden. Zur mechanischen Übertragung ist das Rohr 44 mit einem über eine Umlankrolle 50 geführten Seilzug verbunden, der seinerseits auf den Antrieb der Zubringervorrichtung 14 einwirkt, seine Geschwindigkeit reduziert oder ihn stillsetzt, so daß die Förderung von Müllsäkken verzögert oder vollständig unterbrochen wird.

Durch den erwähnten, nicht gezeigten Antrieb des Abweisrechens 22 wird dieser in der Zeichnung entgegen dem Uhrzeigersinn bis in eine Rückwurfstellung bewegt, wobei er die Müllsäcke an den Reiß- oder Schneidwerkzeugen der Aufreißvorrichtungen 40 entlangbewegt, worauf er wieder in die Aufnahmestellung zurückkehrt.

Diese Reißβ- oder Schneidwerkzeuge können beliebiger Art sein. Beispielsweise können die Aufreißvorrichtungen - wie in den Fig. 1, 2 und 5 gezeigt - als Messerbalken gestaltet sein, die mit Schneidklingen 52 bestückt sind. Dabei besteht die Möglichkeit, gegeneinander bewegliche, motorisch angetriebene Klingengruppen vorzusehen.

Es können die Aufreißvorrichtungen 40 aber auch mit durch Einzelmotore 54 antreibbaren Sägeblättern 56 (Fig. 3) oder mit angetriebenen, umlaufenden, mit Reißzähnen bestückten Sägeketten 58 versehen sein.

Bei der in Fig. 2 gezeigten Anordnung sind die Aufreißvorrichtungen 40 in Form von Messerbalken jeweils mit einer Durchbrechung 60 versehen, durch die die Zinken 32 des Abweisrechens 22 hindurchgreifen können.

Bevorzugt wird ein hin- und hergehender Antrieb der Schneid- oder Reißwerkzeuge, um die Säcke möglichst rasch und wirksam zu öffnen und zu entleeren. Dabei wird die Reißwirkung noch verstärkt, wenn die Schneid- oder Reißwerkzeuge jedenfalls dann in Förderrichtung bewegt werden, wenn der Abweisrechen 22 entgegen der Förderichtung verschwenkt wird.

Da die Förderbahn 16, der Abweisrechen 22 und die Aufreißvorrichtungen 40 in Funktion bleiben, wenn die Zubringervorrichtung 14 stillgesetzt wird, wird das im Zwischenraum zwischen der Förderbahn 16 und den Aufreißvorrichtungen 40 angesammelte Material ständig weiter an die Sortiereinrichtung abgegeben, wobei der zeitliche Materialfluß durch die Einstellung der Lagersäulen 28 der Sortiergeschwindigkeit angepaßt werden kann, weil dadurch der Abstand der Zinkenenden von der Förderbahn 16 und damit der Durchlaßquerschnitt in der Aufnahmestellung des Abweisrechens 22 eingestellt werden kann.

Sobald sich die Aufreißvorrichtungen 40 wieder ihrer Grundstellung nähern, wird die Zufuhr von Müllsäcken zur Förderbahn 16 wieder aufgenommen.

Falls Müllsäcke relativ sperrigen Müll enthalten, ist es zweckmäßig, daß der Abweisrechen 22 aus seiner Aufnahmestellung in der Zeichnung im Uhrzeigersinn ausschwenken kann, wenn eine gewisse Anpreßkraft in Föderrichtung überschritten wird. Bei der Konstruktion nach Fig. 1 ist diese Möglichkeit nicht vorgesehen; bei einer Bewegung des Abweisrechen 22 aus der gezeigten Aufnahmestellung im Uhrzeigersinn würden die Zinken an der Förderbahn 16 anschlagen und den Durchtrittsquerschnitt nicht freigeben.

Es ist deshalb eine andere Ausführungsform des Abweisrechens 22 erforderlich, die in Fig. 5 gezeigt und mit 122 bezeichnet ist. ist. Dabei besteht der Abweisrechen 122 aus zwei Teilen, nämlich einem um die Achse 30 an den Lagersäulen 28 beweglich gelagerten Hebel 70, an dem um eine zur Achse 30 parallele Achse 72 die Zinken 132 verschwenkbar gelagert sind. Eine Feder 74 ist zwischen einem mit den Zinken 132 fest verbundenen Hebel 76 und dem der Achse 30 benachbarten Ende des Hebels 70 angeordnetet und zieht die Zinken 132 in ihre eine, in Fig. 5 gezeigte, als Grundstellung bezeichnete Endstellung am Hebel 70, in der bei der Aufnahmestellung des Abweisrechens 122 die freien Enden der Zinken 132 relativ zur Achse 30 und zur Förderbahn 16 die gleiche Lage einnehmen wie die freien Enden der Zinken 132 bei der Aufnahmestellung des in Fig. 1 gezeigten Abweisrechens 22. In dieser Grundstellung verbleiben die Zinken 132 auch bei der Schwingbewegung des Abweisrechens zwischen der Aufnahmestellung und der Rückwurfstellung, solange ein durch die Feder 74 vorgegebenes Drehmoment um die Achse 72 nicht überschritten wird.

Sobald ein sperriger Gegenstand den Bereich des in Aufnahmestellung befindlichen Abweisrechens 122 nicht in Förderrichtung passieren kann und der Förderdruck das durch die Feder 74 vorgegebene Drehmoment überschreitet, werden die Zinken 132 unter Spannung der Feder 74 in Fig. 5 im Uhrzeigersinn verschwenkt und dadurch sofort von der Förderbahn 16 abgehoben, weil die Achse 72 entgegen der Förderrichtung einen Abstand vom freien Ende der Zinken 132 aufweist.

Eine nicht gezeigte Variante hierzu kann darin bestehen, daß durch eine in Förderrichtung auf den Abweisrechen 122 folgende, über der Förderbahn 16 angeordnete Lichtschranke ein Signal ausgelöst wird, wenn während einer vorgegebenen Zeitspanne kein Material den Bereich des Abweisrechens 122 passiert. Durch das Signal kann eine Stellvorrichtung betätigt werden, die kurzzeitig die Zinken 132 gegenüber dem Hebel 70 im Uhrzeigersinn verschwenkt, damit den Durchtritt durch den Zinkenbereich blockierende Gegenstände unter den abgehobenen Zinken hindurchbewegt werden können.

Wie in Fig. 6 gezeigt ist, befindet sich am oberen Ende der Förderbahn 16 ein durchbrochener Abschnitt 16a, der in Fig. 7 in Draufsicht gezeigt ist und aus Gitterstäben 80 besteht, die schräg zur Förderrichtung verlaufen und in zwei beiderseits der Längsmitte der Förderbahn angeordnete Gruppen derart unterteilt sind, daß die in Förderrichtung weisenden Enden der Gitterstäbe 80 einander in der Mitte der Förderbahn 16 benachbart sind. Der Abstand der Gitterstäbe 80 ist so gewählt, daß vor der Sortierung auszuscheidende Kleinteile, wie z.B. Flaschenverschlüsse, durch die Lücken zwischen den Stäben nach unten auf eine schräge Fläche 82 fallen können, von der aus sie beispielsweise in Sammelbehälter oder auf ein Förderband 84 gelangen, mit denen sie abtransportiert und gegebenenfalls als Restmüll einer Deponie zugeführt werden können.

Durch die schräge Anordnung der Stäbe können Teile, die in den Lücken zwischen den Stäben festhängen, weiter in Förderrichtung bis an das obere Ende der Förderbahn geschoben und auf das Müllsortierband 10 abgeworfen werden.

## Patentansprüche

1. Vorrichtung zur Beschickung einer Müllsortiereinrichtung (10) mit dem Inhalt von Müllsäcken, mit einer Förderbahn und Aufreißvorrichtungen sowie einem Abweisrechen, die schwenkbar über der Förderbahn angeordnet sind, **dadurch gekennzeichnet**, daß die sich an eine Zubringervorrichtung (14) für die Müllsäcke anschließende, schräg ansteigende und zur Auflage und dem Transport von Müllsäcken und deren Inhalt geeignete Förderbahn (16) mit ihrem oberen Ende über der Beschickungsstelle eines den Sortierbereich durchquerenden Förderers endet, daß über der Förderbahn (16) nahe ihrem oberen Ende der um eine die Förderbahn überquerende Achse (30) verschwenkbare Abweisrechen (22; 122) angeordnet ist, dessen Zinken (32; 132) sich in einer Aufnahmestellung der Förderbahn (16) schräg abwärts entgegen der Förderrichtung der Förderbahn (16) annähern und aus dieser Aufnahmestellung entgegen der Förderrichtung in eine von der Förderbahn (16) abgehobene Rückwurfstellung bewegbar sind, daß der Abweisrechen (22; 122) zu einer zwischen der Aufnahmestellung und der Rückwurfstellung hin- und hergehenden Bewegung antreibbar ist und daß sich von einer auf den Abweisrechen (22; 122) in Förderrichtung folgenden Lagerung (34) aus die Zwischenräume zwischen den Zinken (32; 132) durchgreifend und entgegen der Förderrichtung ihren Abstand von der Förderbahn (16) vergrößernd, die den Müllsäcken zugeordneten Aufreißvorrichtungen (40) erstrecken, die jeweils aus einer Grundposition um eine die Förderbahn (16) überquerende gemeinsame Achse (36) entgegen einer Rückstellkraft verschwenkbar sind, wobei die Förderbewegung längs der Zubringervorrichtung (14) in Abhängigkeit von einem den Materialfluß längs der Förderbahn (16) überwachenden Organ (40) regelbar ist.

2. Vorrichtung nach Anspruch 1, **dadurch gekennzeichnet**, daß der Abstand zwischen dem Abweisrechen (22; 122) und der Förderbahn (16) einstellbar ist.

3. Vorrichtung nach einem der Ansprüche 1 oder 2, **dadurch gekennzeichnet**, daß die Zinken (132) des Abweisrechens (122) um eine zu dessen Schwenkachse (30) parallele und in der Aufnahmestellung entgegen der Förderrichtung vor der Schwenkachse (30) und vor den freien Zinkenenden liegende Achse (72) beweglich an einem um die Schwenkachse (30) verschwenkbaren Hebel (70) gelagert und durch eine bei Überlastung spannbare Feder (74) entgegen der Förderrichtung in ihrer Grundstellung festgehalten sind.

4. Vorrichtung nach einem der Ansprüche 1 oder 2, **dadurch gekennzeichnet**, daß die Zinken des Abweisrechens um eine zu dessen Schwenkachse parallele und in der Aufnahmestellung entgegen der Förderrichtung vor der Schwenkachse und vor den freien Zinkenenden liegende Achse beweglich an einem um die Schwenkachse verschwenkbaren Hebel gelagert und durch eine Stellvorrichtung für eine vorgegebene Zeitspanne aus ihrer Grundstellung in Förderrichtung verstellbar sind, daß die Stellvorrichtung durch ein Signal ausgelöst wird, das von einer in Förderrichtung auf den Abweisrechen folgenden Sensoreinrichtung abgegeben wird, sofern der Materialfluß auf der Förderbahn während einer vorgegebenen Zeitspanne unterbrochen bleibt.

5. Vorrichtung nach einem der vorhergehenden Ansprüche, **dadurch gekennzeichnet**, daß die Zinken (32) des Abweisrechens (22) in einem leicht stumpfen Winkel entgegen der Förderrichtung gegen die Förderbahn (16) verlaufen und ihre freien Enden derart abgebogen sind, daß sie stärker entgegen der Förderrichtung gegen die Förderbahn geneigt sind.

6. Vorrichtung nach einem der vorhergehenden Ansprüche, **dadurch gekennzeichnet**, daß die Aufreißvorrichtungen (40) mit Schneidklingen (52) versehene Messerbalken sind.

7. Vorrichtung nach einem der Ansprüche 1 bis 5, **dadurch gekennzeichnet**, daß die Aufreißvorrichtungen (40) mit motorisch angetriebenen Schneid- oder Reißwerkzeugen versehen sind.

8. Vorrichtung nach Anspruch 7, **dadurch gekennzeichnet**, daß die Aufreißvorrichtungen (40) mit motorisch angetriebenen Sägeblättern (56) versehen sind.

9. Vorrichtung nach Anspruch 7, **dadurch gekennzeichnet**, daß die Aufreißvorrichtungen (40) mit motorisch angetriebenen Sägeketten (58) versehen sind.

10. Vorrichtung nach einem der Ansprüche 7 bis 9, **dadurch gekennzeichnet**, daß die motorisch angetriebenen Aufreißwerkzeuge hin- und hergehend antreibbar sind.

11. Vorrichtung nach Anspruch 10, **dadurch gekennzeichnet**, daß die Aufreißwerkzeuge sich zumindest dann in Förderrichtung bewegen, wenn der Abweisrechen (22; 122) sich von seiner Aufnahmestellung in seine Rückwurfstellung bewegt.

12. Vorrichtung nach einem der vorhergehenden Ansprüche, **dadurch gekennzeichnet**, daß die Förderbewegung längs der Förderbahn (16) und die Schwingbewegung des Abweisrechens (22; 122) aufeinander abgestimmt sind.

13. Vorrichtung nach Anspruch 12, **dadurch gekennzeichnet**, daß längs der Förderbahn (16) mit gleichmäßigem Abstand voneinander angeordnete Greifer (20) für die Müllsäcke bewegbar sind und daß die Antriebsorgane so ausgelegt sind, daß während einer Bewegung eines Greifers (20) über eine diesem Abstand entsprechende Strecke der Abweisrechen (22; 122) zumindest eine vollständige Schwingbewegung ausführt.

14. Vorrichtung nach Anspruch 13, **dadurch gekennzeichnet**, daß die Antriebsorgane so ausgelegt sind, daß der Abweisrechen (22; 122) während einer Bewegung eines Greifers (20) über eine dem Greiferabstand entsprechende Strecke zumindest zwei vollständige Schwingbewegungen ausführt.

15. Vorrichtung nach einem der vorhergehenden Ansprüche, **dadurch gekennzeichnet**, daß die Grundposition der Aufreißvorrichtungen (40) einstellbar ist.

16. Vorrichtung nach einem der vorhergehenden Ansprüche, **dadurch gekennzeichnet**, daß die Förderbewegung längs der Zubringervorrichtung (14) in Abhängigkeit von der Winkelstellung der Aufreißvorrichtungen (40) in Bezug auf deren Grundposition regelbar ist.

17. Vorrichtung nach Anspruch 15, **dadurch gekennzeichnet**, daß jede der Aufreißvorrichtungen (40) mit einem Hebel (42) versehen ist und daß in der Bahn dieser Hebel (42) ein allen Hebeln (42) zugeordnetes, die Regelung der Förderbewegung beeinflussendes Tastorgan (44) angeordnet ist.

18. Vorrichtung nach einem der vorhergehenden Ansprüche, **dadurch gekennzeichnet**, daß das im Wirkungsbereich der Aufreißvorrichtungen (40) befindliche obere Ende der Förderbahn (16) durch mit Abstand voneinander schräg zur Förderrichtung verlaufende Gitterstäbe (80) gebildet wird.

19. Vorrichtung nach Anspruch 18, **dadurch gekennzeichnet**, daß zwei Gruppen von jeweils zueinander parallelen Gitterstäben (80) derart angeordnet sind, daß ihre in Förderrichtung weisenden Enden einander in der Mitte der Förderbahn (16) benachbart sind.

## Claims

1. Device for loading a refuse sorting equipment (10) with the content of refuse sacks, with a conveyor path and ripping devices as well as a deflector rake, which are pivotably arranged above the conveyor path, characterised thereby that the obliquely rising conveyor path (16), which is connected to a bring-up device (14) for the refuse sacks and is suitable for the deposit and transport of refuse sacks and the content thereof, ends by its upper end above the loading point of a conveyor extending across the sorting region, that the deflector rake (22; 122), which is pivotable about an axis (30) extending transversely over the conveyor path and the tines (32; 132) of which in a pick-up setting approach the conveyor path (16) while being inclined upwards against the conveying direction of the conveyor path (16) and are movable out of this pick-up setting against the conveying direction and into a retracted setting raised from the conveyor path (16), is arranged above the conveyor path (16) near its upper end, that the deflector rake (22; 122) is drivable to a movement going back and forth between the pick-up setting and the retracted setting and that ripping devices (40), which engage through the intermediate spaces between the tines (32; 132), enlarge in their spacing from the conveyor path (16) against the conveying direction, are associated with the refuse sacks and are each pivotable against a restoring force out of a basic position about a common axis (36) extending transversely to the conveyor path (16), extend out from a mounting (34) following the deflector rake (22; 122) in conveying direction, wherein the conveying movement along the bring-up device (14) can be regulated in dependence on an element (40) monitoring the material flow along the conveyor path (16).

2. Device according to claim 1, characterised thereby that the spacing between the deflector rake (22; 122) and the conveyor path (16) is settable.

3. Device according to one of claims 1 or 2, characterised thereby that the tines (132) of the deflector rake (122) are mounted at a lever (70), which is pivotable about the pivot axis (30) of the deflector rake, to be movable about an axis (72), which is parallel to the pivot axis (30) of the deflector rake and in the pick-up setting disposed in front of the pivot axis (30) and in front of the free tine ends against the conveying direction, and are fixed in their basic setting against the conveying direction by a spring (74) tensionable in the case of overloading.

4. Device according to one of claims 1 or 2, characterised thereby that the tines of the deflector rake are mounted at a lever, which is pivotable about the pivot axis of the deflector rake, to be movable about an axis, which is parallel to the pivot axis of the diverter rake and in the pick-up setting is disposed in front of the pivot axis and in front of the free tine ends against the conveyor direction, and are displaceable by a setting device for a predetermined time period out of their basic setting in conveying direction, that the setting device is triggered by a signal, which is issued by a sensor device following the deflector rake in conveying direction, sofar as the material flow on the conveyor path remains uninterrupted during a predetermined time period.

5. Device according to one of the preceding claims, characterised thereby that the tines (32) of the deflector rake (22) extend at a slightly obtuse angle against the conveying direction relative to the conveyor path (16) and their free ends are bent in such a manner that they are more strongly inclined against the conveying direction relative to the conveyor path.

6. Device according to one of the preceding claims, characterised thereby that the ripping devices (40) are knife beams provided with cutting blades (52).

7. Device according to one of claims 1 to 5, characterised thereby that the ripping devices (40) are provided with motor-driven cutting or tearing tools.

8. Device according to claim 7, characterised thereby that the ripping devices (40) are provided with motor-driven saw blades (56).

9. Device acording to claim 7, characterised thereby that the ripping devices (40) are provided with motor-driven saw chains (58).

10. Device according to one of claims 7 to 9, characterised thereby that the motor-driven ripping tools are drivable to reciprocate.

11. Device according to claim 10, characterised thereby that the ripping tools move at least in the conveying direction when the deflector rake (22; 122) moves from its pick-up setting into its retracted setting.

12. Device according to one of the preceding claims, characterised thereby that the conveying movement along the conveyor path (16) and the oscillatory movement of the deflector rake (22; 122) are matched to one another.

13. Device according to claim 12, characterised thereby that grippers (20) for the refuse sacks are movable along the conveyor path (16) arranged at uniform spacing from one another and that the drive elements are so designed that during a movement of a gripper (20) over a path corresponding to this spacing the deflector rake (22; 122) executes a complete oscillatory movement.

14. Device according to claim 13, characterised thereby that the drive elements are so designed that during a movement of a gripper (20) over a path corresponding to the gripper spacing the deflector rake (22; 122) executes at least two complete pivot movements.

15. Device according to one of the preceding claims, characterised thereby that the basic position of the ripping devices (40) is settable.

16. Device according to one of the preceding claims, characterised thereby that the conveying movement along the bring-up device (14) can be regulated in dependence on the angular setting of the ripping devices (40) with respect to the basic position thereof.

17. Device according to claim 15, characterised thereby that each of the ripping devices (40) is provided with a lever (42) and that a sensing element (44), which influences the regulation of the conveying movement and is associated with all levers (42), is arranged in the path of this lever (42).

18. Device according to one of the preceding claims, characterised thereby that the upper end, which is disposed in the effective range of the ripping devices (40), of the conveyor path (16) is formed by grating rods (80) extending at a spacing from one another and obliquely to the conveying direction.

19. Device according to claim 18, characterised thereby that two groups of mutually parallel grating rods (80) are arranged in such a manner that their ends pointing in conveying direction are adjacent to one another in the centre of the conveyor path (16).

## Revendications

1. Dispositif d'alimentation en le contenu de sacs-poubelles d'une installation (10) de tri d'ordures, comportant une bande convoyeuse et des dispositifs de déchirage, ainsi qu'une grille de rejet qui est montée basculante au-dessus de la bande convoyeuse, caractérisé en ce que l'extrémité supérieure de la bande (16) convoyeuse, laquelle fait suite à un dispositif (14) d'amenée des sacs-poubelles, monte en bas et convient pour y poser et transporter de sacs-poubelles et leur contenu, se termine au-dessus du point d'alimentation d'un convoyeur qui traverse la zone de tri, en ce qu'il est monté au-dessus de la bande (16) convoyeuse, à proximité de son extrémité supérieure, la grille (22; 122) de rejet qui peut basculer par rapport à un axe (30) qui traverse la bande convoyeuse, dont les pointes (32; 132), dans une position de réception, s'approchent de la bande (16) convoyeuse en biais vers le bas, en sens opposé au sens de convoyage de la bande convoyeuse, et peuvent être déplacées de cette position de réception, en sens opposé au sens de convoyage, à une position de rejet en étant soulevées de la bande (16) convoyeuse, en ce que la grille (22; 122) de rejet peut être commandée en un déplacement qui va et vient entre la position de réception et la position de rejet, et en ce que les dispositifs de déchirage, qui passent dans les intervalles entre les pointes (32; 132), dont la distance par rapport à la bande (16) de transport augmente dans le sens opposé au sens du convoyage, qui sont associés aux sacs-poubelles et qui peuvent basculer chacun d'une position de base, à l'encontre d'une force de rappel, par rapport à un axe (36) commun qui traverse la bande convoyeuse, s'étendent d'une zone (34) de palier qui fait suite à la grille de rejet dans le sens de convoyage, le déplacement de convoyage le long du dispositif (14) d'amenée pouvant être réglé en fonction d'un organe (40) qui surveille le flux de matériau le long de la bande (16) de transport.

2. Dispositif suivant la revendication 1, caractérisé en ce que la distance entre la grille (22; 122) de rejet et la bande (16) convoyeuse peut être réglée.

3. Dispositif suivant une des revendications 1 ou 2, caractérisé en ce que les pointes (132) de la grille (122) de rejet sont montées sur un lever (70), qui peut basculer par rapport à l'axe (30) de basculement, mobiles par rapport à un axe (72) qui est parallèle à l'axe (30) de basculement de la grille et qui, dans la position de réception, se trouve en amont de l'axe (30) de basculement et en amont des extrémités libres des pointes en sens opposé au sens de convoyage, et en ce quelles sont maintenues dans leur position de base par un ressort (74) qui, en cas de surcharge, peut être tendu en sens opposé au sens de convoyage.

4. Dispositif suivant une des revendications 1 ou 2, caractérisé en ce que les pointes de la grille de rejet sont montées sur un lever, qui peut basculer par rapport à l'axe de basculement, mobiles par rapport à un axe qui est parallèle à l'axe de basculement de la grille et qui, dans la position de réception, se trouve en amont de l'axe de basculement et en amont des extrémités libres des pointes en sens opposé au sens de convoyage et en ce que, pour un laps de temps donné à l'avance, elles peuvent être déplacées de leur position de base, dans le sens de convoyage, par un dispositif de réglage, en ce que le dispositif de réglage est déclenché par un signal qui est fourni par un dispositif à capteur qui fait suite à la grille de rejet dans les sens de convoyage, si le flux de matériau sur la bande convoyeuse reste interrompu pendant un laps de temps donné à l'avance.

5. Dispositif suivant l'une des revendications précédentes, caractérisé en ce que les pointes (32) de la grille (22) de rejet s'étendent en faisant un angle légèrement obtus avec la bande (16) convoyeuse, en sens opposé au sens de convoyage, et en ce que leurs extrémités libres sont coudées de façon à être inclinées plus fortement en sens opposé au sens de convoyage, par rapport à la bande convoyeuse.

6. Dispositif suivant l'une des revendications précédentes, caractérisé en ce que les dispositifs (40) de déchirage sont des barres porte-lames munies de lames (52) de découpage.

7. Dispositif suivant une des revendications 1 à 5, caractérisé en ce que les dispositifs (40) de déchirage sont munis d'outils de découpage et/ou de déchirage entraînés par moteur.

8. Dispositif suivant la revendication 7, caractérisé en ce que les dispositifs (40) de déchirage sont munis de lames de scie (56) entraînées par moteur.

9. Dispositif suivant la revendication 7, caractérisé en ce que les dispositifs (40) de déchirage sont munis de chaînes à scier (58) entraînées par moteur.

10. Dispositif suivant une des revendications 7 à 9, caractérisé en ce que les outils de déchirage entraînés par moteur peuvent être entraînés en va et vient.

11. Dispositif suivant la revendication 10, caractérisé en ce que les outils de déchirage se déplacent au moins dans le sens de convoyage si la grille (22; 122) de rejet se déplace de sa position de réception à sa position de rejet.

12. Dispositif suivant l'une des revendications précédentes, caractérisé en ce que le déplacement de convoyage le long de la bande (16) convoyeuse et le déplacement d'oscillation de la grille (22; 122) sont accordés l'un à l'autre.

13. Dispositif suivant la revendication 12, caractérisé en ce que des griffes (20), destinées aux sacs-poubelles, montées à une distance uniforme les unes des autres le long de la bande convoyeuse, peuvent être déplacées et en ce que les éléments d'entraînement sont conçus de manière que, pendant un déplacement d'une griffe (20), la grille (22; 122) de rejet exécute au moins un mouvement d'oscillation complet sur un trajet correspondant à cette distance.

14. Dispositif suivant la revendication 13, caractérisé en ce que les éléments d'entraînement sont conçus de manière que, pendant un déplacement d'une griffe (20), la grille (22; 122) de rejet exécute au moins deux mouvements d'oscillation complets sur un trajet correspondant à la distance de la griffe

15. Dispositif suivant l'une des revendications précédentes, caractérisé en ce que la position de base des dispositifs (40) de déchirage peut être réglée.

16. Dispositif suivant l'une des revendications précédentes, caractérisé en ce que le déplacement de convoyage le long du dispositif (14) d'amenée peut être régulé en fonction de la position angulaire des dispositifs (40) de déchirage par rapport à leur position de base.

17. Dispositif suivant la revendication 15, caractérisé en ce que chacun des dispositifs (40) de déchirage est muni d'un levier (42) et en ce qu'un élément (44) à touche, qui est associé à tous les leviers (42) et qui influence la régulation du déplacement de convoyage, est monté dans la voie de ces leviers (42).

18. Dispositif suivant l'une des revendications précédentes, caractérisé en ce que l'extrémité supérieure de la bande (16) convoyeuse qui se trouve dans la zone active des dispositifs (40) de déchirage est formée de barreaux (80) de grille qui s'étendent à distance les uns des autres, en biais par rapport à la direction de convoyage.

19. Dispositif suivant la revendication 18, caractérisé en ce que deux ensembles de barreaux (80) de grille parallèles les uns aux autres sont montés de manière que leurs extrémités pointant dans le sens de convoyage soient voisines les unes des autres au milieu de la bande (16) de transport.
